# EUROPÄISCHE PATENTSCHRIFT

(11) **EP 3 393 318 B1**
(45) Veröffentlichungstag und Bekanntmachung des Hinweises auf die Patenterteilung: **22.04.2020**
(21) Anmeldenummer: 16831520.8
(22) Anmeldetag: 08.12.2016
(51) Int. Cl.: A47K 10/06, F24D 19/02, D06F 57/12

(54) **TEMPERIERKÖRPER-ANORDNUNG SOWIE VORWAND-ANORDNUNG MIT EINER SOLCHEN TEMPERIERKÖRPER-ANORDNUNG**
TEMPERIERKÖRPER-ANORDNUNG SOWIE VORWAND-ANORDNUNG MIT EINER SOLCHEN TEMPERIERKÖRPER-ANORDNUNG
ENSEMBLE DE CORPS THERMIQUE ET ENSEMBLE DE PAROI AVANT COMPRENANT UN ENSEMBLE DE CORPS THERMIQUE DE CE TYPE

(30) Priorität: 23.12.2015 CH 19162015
(43) Veröffentlichungstag der Anmeldung: 31.10.2018
(62) Teilanmeldung aus: 20161990.5
(73) Patentinhaber: Zehnder Group International AG, 5722 Gränichen (CH)
(72) Erfinder: SCHNEIDER, Thomas, 8165 Schöfflisdorf (CH); KLINK, Thomas, 79725 Laufenburg (DE); LAMMEL, Michael, 52076 Aachen (DE); LEDERHOFER, Benjamin, 52223 Stolberg (DE); BERROCOSO, Felix, Muri 5630 (CH)
(74) Vertreter: Patentanwälte Bregenzer und Reule Partnerschaftsgesellschaft mbB
(86) Internationale Anmeldenummer: PCT/IB2016/057424
(87) Internationale Veröffentlichungsnummer: WO 2017/109622

(56) Entgegenhaltungen:
- EP-A2- 1 972 245
- EP-A2- 2 423 606
- EP-A2- 2 599 419
- DE-U1-202007 003 289
- US-A- 1 927 991
- US-A- 4 849 610
- US-A- 4 927 995
- US-A1- 2010 206 862

## Beschreibung

Die Erfindung bezieht sich auf eine Temperierkörper-Anordnung sowie auf eine Vorwand-Anordnung mit einer solchen Temperierkörper-Anordnung.

Eine derartige Temperierkörper-Anordnung ist beispielsweise in US 4 927 995 A oder US 2010/0206862 A1 beschrieben.

Temperierkörper zum Heizen oder Kühlen sind bekannt. Es gibt z.B. elektrische Varianten, bei denen der Temperierkörper elektrisch (resistiv) aufgeheizt oder (thermoelektrisch) gekühlt wird. Andererseits gibt es hydronische Varianten, bei denen der Temperierkörper von einem Wärmeträgerfluid durchströmt wird, dessen Temperatur je nach Bedarf (Heizen oder Kühlen) ausreichend hoch über oder ausreichend tief unter der Umgebungstemperatur liegt. Es sind auch derartige Temperierkörper mit einem Abdeckelement bekannt.

Bei den üblichen Temperierkörper-Anordnungen ist es kaum möglich, diese wirkungsvoll sowohl als reine Temperierkörper zum Heizen oder Kühlen eines Raumes, wie z.B. eines Badezimmers, als auch zum Heizen oder Kühlen eines z.B. unmittelbar am Temperierkörper angebrachten Handtuchs zu verwenden.

Der Erfindung liegt die Aufgabe zugrunde, eine Temperierkörper-Anordnung bereitzustellen, welche sowohl das Temperieren eines gesamten Raumes als auch das intensive Temperieren eines Gegenstands wirkungsvoll ermöglicht.

Zur Lösung dieser Aufgabe stellt die Erfindung eine Temperierkörper-Anordnung gemäß der technischen Lehre des Anspruchs 1 bereit.

Dies ermöglicht es, den zu temperierenden Gegenstand in dem Gehäuse in unmittelbarer Nähe an dem Temperierkörper zu platzieren, so dass der Gegenstand eine intensive Temperierung erfährt. Gleichzeitig erfolgt eine Temperierung des gesamten Raumes, in welchem sich die erfindungsgemässe Temperier-Anordnung befindet. Der intensiv zu temperierende Gegenstand ist z.B. ein Badehandtuch. Der zu temperierende Raum ist z.B. ein Badezimmer.

Wenn das Abdeckelement die Öffnung des Gehäuses abdeckt, bildet sich im Innern des Gehäuses aufgrund der dort eingeschränkten Luftkonvektion und des dort herrschenden Strahlungsgleichgewichts zwischen den Oberflächen des (z.B. hydronisch) temperierten Rohrregisters und den das Gehäuse definierenden Oberflächen des Trägerelements, des Rahmenelements und des Abdeckelements eine Hohlraum-Lufttemperatur, die näher bei der Oberflächentemperatur des temperierten Rohrregisters liegt als die Lufttemperatur des temperierten Raumes ausserhalb des Gehäuses der Temperier-Anordnung. Das Abdeckelement an sich und insbesondere die dem Hohlraum des Gehäuses zugewandte Innenfläche des Abdeckelements sind hierbei von besonderer Bedeutung.

Wenn das Abdeckelement die Öffnung des Gehäuses nicht abdeckt, bildet sich im Innern des geöffneten Gehäuses aufgrund der nun stärkeren Luftkonvektion und des neuen Strahlungsgleichgewichts eine Hohlraum-Lufttemperatur, die nun weniger nah bei der Oberflächentemperatur des temperierten Rohrregisters liegt und somit näher bei der Lufttemperatur des temperierten Raumes ausserhalb des Gehäuses der Temperier-Anordnung liegt.

Der mindestens eine Temperierkörper umfasst erfindungsgemäß ein von einem Wärmeträgerfluid durchströmbares Rohrregister mit einer Vorlaufleitung und einer Rücklaufleitung für das Wärmeträgerfluid.

Alternativ oder ergänzend kann der mindestens eine Temperierkörper ein von elektrischem Strom durchströmbares Heizelement oder Kühlelement mit einer Zuleitung und einer Ableitung für den elektrischen Strom sein.

Insbesondere kann der Temperierkörper ein resistives Heizelement, ein thermoelektrisches Kühlelement oder ein mit Wasser oder Öl gefüllter Heizkörper mit elektrischer Heizpatrone sein.

Erfindungsgemäß enthält die Temperierkörper-Anordnung mindestens ein Aufhängungsmittel im Innern des Gehäuses. An dem Aufhängungsmittel können intensiv zu temperierende Gegenstände wie z.B. ein Handtuch, ein Kleidungsstück, Schuhe, etc. im Innern des Gehäuses aufgehängt werden. Im aufgehängten Zustand ist eine besonders grosse Oberfläche eines zu temperierenden Gegenstands der Hohlraum-Lufttemperatur und der Strahlung im Innern des Gehäuses ausgesetzt, so dass eine intensive und rasche Temperierung des Gegenstands durch Wärmeleitung, Luftkonvektion und Wärmestrahlung erfolgen kann.

Vorzugsweise ist in der ersten Stellung, in welcher das Abdeckelement eine Öffnung des Gehäuses abdeckt, diese Öffnung nicht vollständig verschlossen, so dass auch im Innern des Gehäuses eine ausreichende natürliche oder erzwungene Konvektion der Luft erfolgen kann.

Das Trägerelement und das Rahmenelement können miteinander starr verbunden sein, was zur Stabilisierung des Gehäuses und somit der ganzen Temperierkörper-Anordnung beiträgt.

Vorzugsweise ist der mindestens eine Temperierkörper in dem Gehäuse angeordnet. Dies ermöglicht einen intensiven thermischen Austausch zwischen dem Temperierkörper und dem Hohlraum des Gehäuses.

Besonders vorteilhaft ist es dabei, wenn der mindestens eine Temperierkörper mittels des Gehäuses von der Umgebung der Temperierkörper-Anordnung thermisch entkoppelt ist. Hierfür können das Trägerelement und Rahmenelement des Gehäuses thermisch isolierende Schichten aufweisen. Besonders vorteilhaft ist ein schichtartiger Aufbau mit einer thermisch (und elektrisch) schlecht leitenden Isolationsschicht im Innern des Trägerelements und/oder des Rahmenelements und einer thermisch (und elektrisch) gut leitenden Reflexionsschicht an der dem Gehäuse-Hohlraum zugewandten Oberfläche des Trägerelements und/oder des Rahmenelements.

Temperierkörper mittels einer Wärmeleitpaste oder einer wärmeleitenden Klebemasse mit dem Abdeckelement thermisch leitend verbunden sein. Der mindestens eine Temperierkörper kann an einer Oberfläche des Abdeckelements oder in das Abdeckelement, z.B. zwischen zwei Glasscheiben, eingebettet angeordnet sein. Als wärmeleitende Klebemasse kann eine Klebemasse, z.B. eine Graphit/Wasserglas-Masse, verwendet werden.

Vorzugsweise ist der mindestens eine Temperierkörper an der dem Gehäuse zugewandten Seite des Abdeckelements angeordnet. Dies trägt ebenfalls zur thermischen Entkopplung des mindestens einen Temperierkörpers von der Umgebung der Temperierkörper-Anordnung bei.

Bei einer besonders vorteilhaften Ausgestaltung der Temperierkörper-Anordnung ist im Innern des Gehäuses ein Ventilator angeordnet. Der Ventilator kann im unteren Bereich oder oberen Bereich des Gehäuses angeordnet sein. Damit kann je nach Bedarf ergänzend oder entgegengesetzt zu der durch die Schwerkraft getriebenen "natürlichen" Konvektion eine erzwungene Konvektion (Zwangskonvektion) sowohl im Innern des Gehäuses als auch in dem die Temperierkörper-Anordnung umgebenden Raum erzeugt werden. Insbesondere kann bei dieser Ausgestaltung eine Luftströmung erzeugt werden, die über ein in dem Gehäuse aufgehängtes Handtuch gelenkt wird.

Dabei ist es besonders vorteilhaft, wenn das Gehäuse neben der erwähnten grossen Gehäuseöffnung mindestens eine weitere Öffnung aufweist. Vorzugsweise sind zwei weitere Öffnungen vorgesehen, wovon eine wahlweise verschliessbar ist.

Bei einer weiteren besonders vorteilhaften Ausgestaltung der Temperierkörper-Anordnung liegt zwischen dem Abdeckelement und dem Gehäuse ein Spalt vor, (auch) wenn das Abdeckelement in seiner die Öffnung des Gehäuses abdeckenden ersten Stellung ist. Somit ist in der ersten Stellung, in welcher das Abdeckelement die Öffnung des Gehäuses abdeckt, diese Öffnung nicht vollständig verschlossen.

Besonders vorteilhaft ist es, wenn auch das Abdeckelement mindestens eine Öffnung hat. Vorzugsweise sind auch hier zwei weitere Öffnungen vorgesehen, wovon eine wahlweise verschliessbar ist.

Der Ventilator zusammen mit dem Spalt zwischen dem Abdeckelement und dem Gehäuse sowie die diversen optionalen weiteren Öffnungen ermöglichen eine bedarfsgerechte Einstellung des Luft-Konvektionsstroms innerhalb und ausserhalb der Temperierkörper-Anordnung und insbesondere eine wirkungsvolle Trocknung/Erwärmung eines in dem Gehäuse aufgehängten Handtuchs.

Die Temperierkörper-Anordnung kann zusätzlich einen Wasserzufuhr-Anschluss zur Befeuchtung des Innern des Gehäuses aufweisen und/oder einen Wasserabfuhr-Anschluss zur Entfeuchtung des Innern des Gehäuses aufweisen. Somit kann zusätzlich zur Temperierung (Erwärmung, Abkühlung) eines in dem Gehäuse platzierten Gegenstandes auch eine Trocknung/Entfeuchtung bzw. eine Nässung/Befeuchtung dieses Gegenstands erfolgen. Vor allem ermöglicht eine solche Temperier-Anordnung mit Wasserzufuhr und/oder Wasserabfuhr auch die Befeuchtung und/oder Entfeuchtung des Raumes, in welchem sich die Temperier-Anordnung befindet.

Die Temperierkörper-Anordnung kann ein elektrisches Heizelement aufweisen. Damit können kurzfristige Bedarfsspitzen, insbesondere beim Heizen/Trocknen, bedient werden. Vorzugsweise ist das elektrische Heizelement dabei dem Ventilator zugeordnet.

Bei einer weiteren besonders vorteilhaften Ausgestaltung der Temperierkörper-Anordnung ist das mindestens eine Rohrregister aus Polymermaterial gebildet. Dadurch werden im Befeuchtungsfall, z.B. beim Verdampfen von gesprühtem und/oder zerstäubtem Wasser an einem heissen Rohrregister, oder im Entfeuchtungsfall, z.B. beim Kondensieren von Wasserdampf aus der Luft an einem kalten Rohrregister, Korrosionsprobleme am Register vermieden.

Gemäss einer weiteren besonders vorteilhaften Ausführung ist die erfindungsgemässe Temperierkörper-Anordnung in ein Möbelstück, wie z.B. eine Schrankwand, oder in eine Zwischenwand bzw. einen Raumteiler integriert.

Zweckmässigerweise enthält die erfindungsgemässe Temperierkörper-Anordnung mindestens einen zusätzlichen Stauraum, der neben dem Gehäuse der Temperierkörper-Anordnung angeordnet ist. Vorzugsweise ist der mindestens eine Stauraum von dem Gehäuse der Temperierkörper-Anordnung durch eine Zwischenwand getrennt. Die Zwischenwand enthält vorzugsweise Öffnungen, die einen Luftaustausch zwischen dem mindestens einen zusätzlichen Stauraum und dem Innern des Gehäuses der Temperierkörper-Anordnung ermöglichen.

Vorzugsweise enthält die erfindungsgemässe Temperierkörper-Anordnung einen seitlichen Stauraum, der neben dem Gehäuse der Temperierkörper-Anordnung angeordnet ist, und/oder einen oberen Stauraum, der über dem Gehäuse der Temperierkörper-Anordnung angeordnet ist.

Zweckmässigerweise hat das Abdeckelement eine Lichtfunktion. Vorzugsweise enthält das Abdeckelement eine passive Lichtfunktion und/oder eine aktive Lichtfunktion. Vorzugsweise wird die passive Lichtfunktion dadurch gebildet, dass das Abdeckelement zumindest in Teilbereichen lichtleitend und/oder lichtstreuend ist. Vorzugsweise wird die aktive Lichtfunktion durch mindestens eine Lichtquelle gebildet, die dem Abdeckelement zugeordnet ist, wobei die mindestens eine Lichtquelle vorzugsweise in dem Abdeckelement oder an dem Abdeckelement angeordnet ist. Das von der mindestens einen Lichtquelle erzeugte Licht wird in den lichtleitenden und/oder lichtstreuenden Teilbereich des Abdeckelements eingekoppelt. Das so eingekoppelte Licht kann in dem Teilbereich weitergeleitet und/oder gestreut werden. Dadurch kann eine diffuse indirekte Beleuchtung der Umgebung des Abdeckelements erzielt werden.

Die Erfindung betrifft auch eine Vorwand-Anordnung, in welche eine Temperierkörper-Anordnung gemäss der oben stehenden Beschreibung integriert ist.

Vorzugsweise liegt zwischen dem Abdeckelement der Temperierkörper-Anordnung und der Vorwand ein Spalt vor.

Das Abdeckelement und die Vorwand können fluchtend/bündig angeordnet sein.

Alternativ können das Abdeckelement und ggfs. ein Teil des Gehäuses oder das ganze Gehäuse aus der Vorwand herausragen.

Weitere Vorteile, Merkmale und Anwendungsmöglichkeiten der Erfindung ergeben sich aus der nun folgenden, nicht einschränkend aufzufassenden Beschreibung von Ausführungsbeispielen der Erfindung anhand der Zeichnung, wobei
Fig. 1 eine entlang einer vertikalen Ebene teilweise geschnittene Seitenansicht eines ersten Ausführungsbeispiels einer nicht dem Anspruch 1 unterfallenden Temperierkörper-Anordnung zeigt;
Fig. 2 eine entlang einer vertikalen Ebene teilweise geschnittene Seitenansicht eines zweiten Ausführungsbeispiels der erfindungsgemässen Temperierkörper-Anordnung zeigt;
Fig. 3 eine entlang einer vertikalen Ebene teilweise geschnittene Seitenansicht eines dritten Ausführungsbeispiels der erfindungsgemässen Temperierkörper-Anordnung zeigt;
Fig. 4 eine schematische Vorderansicht (Frontansicht) der erfindungsgemässen Temperierkörper-Anordnung von Fig. 1, Fig. 2 und Fig. 3 zeigt;
Fig. 5A eine entlang einer vertikalen Ebene geschnittene Seitenansicht eines vierten Ausführungsbeispiels der erfindungsgemässen Temperierkörper-Anordnung zeigt;
Fig. 5B eine erste Perspektivansicht des vierten Ausführungsbeispiels der erfindungsgemässen Temperierkörper-Anordnung zeigt; und
Fig. 5C eine zweite Perspektivansicht des vierten Ausführungsbeispiels der erfindungsgemässen Temperierkörper-Anordnung zeigt.

In **Fig. 1** ist eine Temperierkörper-Anordnung 1 gezeigt. Die Temperierkörper-Anordnung 1 ist auf einem Boden B und an einer Wand W angeordnet. Sie enthält ein Trägerelement 2, ein Rahmenelement 3, ein Abdeckelement 4 sowie ein von einem Wärmeträgerfluid durchströmbares Registerpaket RR und ein von einem elektrischen Strom durchströmbares elektrisches Heizelement EE.

Das Trägerelement 2 ist ein plattenartiges Gebilde, das an der Wand W anliegt oder sich mit einem Spalt zwischen der Wand und dem Trägerelement 2 parallel zur Wand W erstreckt. Das Trägerelement 2 und das Rahmenelement 3 bilden zusammen ein Gehäuse 2, 3, welches das Registerpaket RR umgibt. Von dem Rahmenelement 3 erkennt man im Vertikalschnitt einen oberen Teil und einen unteren Teil. Das Trägerelement 2 und das Rahmenelement 3 sind miteinander starr verbunden.

Das Registerpaket RR ist aus sechs Rohrregistern RR1, RR2, RR3, RR4, RR5, RR6 zusammengesetzt. Die Enden der Verteilerrohre VR der einzelnen Rohrregister RR1, RR2, RR3, RR4, RR5, RR6 sind mittels Rohrregister-Endstücken RE miteinander derart verbunden, dass die Verteilerrohre VR miteinander in Fluidverbindung stehen. Dabei können die einzelnen Rohregister RR1, RR2, RR3, RR4, RR5, RR6 fluidtechnisch in Serie und/oder parallel zueinander geschaltet sein. Insbesondere können einige der Rohrregister RR1, RR2, RR3, RR4, RR5, RR6 in Serie geschaltet sein und einige weitere der Rohrregister RR1, RR2, RR3, RR4, RR5, RR6 parallel geschaltet sein.

Das Registerpaket RR ist mittels in der Figur nicht dargestellter flexibler Leitungen, wie z.B. Panzerschläuchen, mit einer Vorlaufleitung und einer Rücklaufleitung für das Wärmeträgerfluid verbunden. Die Vorlaufleitung und die Rücklaufleitung sind in einer kanalförmigen Zuleitung 5 bzw. einer kanalförmigen Ableitung 6 jeweils unterhalb des unteren Teils des Rahmenelements 3 angeordnet.

Das Abdeckelement 4 ist bezüglich des Trägerelements 2 mittels in der Figur nicht dargestellter Gelenkelemente bezüglich des Rahmenelements 3 um eine horizontale Achse A am unteren Teil des Rahmenelements 3 verdrehbar angeordnet. Das Abdeckelement ist somit bewegbar zwischen einer vertikalen ersten Stellung S1, in welcher das Abdeckelement 4 eine Öffnung 7 des Gehäuses 2, 3 abdeckt, und einer schrägen zweiten Stellung S2, in welcher das Abdeckelement 4 die Öffnung 7 des Gehäuses 2, 3 nicht abdeckt.

Alternativ kann das Abdeckelement 4 bezüglich des Trägerelements 2 mittels in der Figur nicht dargestellter Gelenkelemente bezüglich des Rahmenelements 3 um eine vertikale Achse an einem seitlichen Teil des Rahmenelements 3 verdrehbar angeordnet sein. Das Abdeckelement 4 ist somit ebenfalls bewegbar zwischen einer ersten Stellung, in welcher das Abdeckelement 4 die Öffnung 7 des Gehäuses 2, 3 abdeckt, und einer zweiten Stellung, in welcher das Abdeckelement 4 die Öffnung 7 des Gehäuses 2, 3 nicht abdeckt.

Das elektrische Heizelement EE ist an der dem Gehäuse 2, 3 zugewandten Seite des Abdeckelements 4 angeordnet und mittels in der Figur nicht dargestellter flexibler Stromleitungen an eine Stromquelle angeschlossen. Dies führt dazu, dass an der Innenseite 4a des Abdeckelements 4 bei eingeschaltetem Heizelement EE eine grössere Oberflächentemperatur herrscht als an der Aussenseite 4b des Abdeckelements 4. Die Stromleitung(en) für die Stromzufuhr und Stromabfuhr sind ebenfalls in der kanalförmigen Zuleitung 5 bzw. der kanalförmigen Ableitung 6 jeweils unterhalb des unteren Teils des Rahmenelements 3 angeordnet.

Das im Innern des Gehäuses 2, 3 angeordnete Registerpaket RR ist mittels des Gehäuses 2, 3 und mittels des Abdeckelements 4 in seiner vertikalen ersten Stellung S1 von der Umgebung der Temperierkörper-Anordnung 1 thermisch entkoppelt. Bei eingeschaltetem Registerpaket RR mit warmem Wärmeträgerfluid und/oder eingeschaltetem elektrisch-resistivem Heizelement EE ist daher die Temperatur im Innern des Gehäuses 2, 3 höher als ausserhalb des Gehäuses 2, 3.

Im Innern des Gehäuses 2, 3 ist eine horizontale Zwischenwand HZW vorgesehen, die sich im oberen Teil des Gehäuses 2, 3 quer zwischen dem Trägerelement 2 und dem Rahmenelement 3 erstreckt. Diese horizontale Zwischenwand HZW trennt das Innere des Gehäuses 2, 3 in eine obere Kammer K1, in welcher sich der Ventilator 9 befindet, und eine untere Kammer K2, in welcher sich das Registerpaket RR befindet. Die horizontale Zwischenwand HZW verhindert eine Kurzschluss-Strömung der aus dem Ventilator 9 austretenden Luft über die Öffnungen 12 und 13.

Die Temperierkörper-Anordnung 1 enthält ausserdem einen Ventilator 9, der im Innern des Gehäuses 2, 3 im oberen Bereich und insbesondere oberhalb des Registerpakets RR angeordnet ist. Ein weiteres elektrisches Heizelement 17 ist am Luftaustritt des Ventilators 9 angeordnet.

Die Temperierkörper-Anordnung 1 enthält oberhalb des Abdeckelements 4 ein Bedienfeld 19, an welchem mehrere Bedienelemente B1, B2, B3, B4, B5, B6 für die Bedienung des Registerpakets R, des elektrischen Heizelements EE, des Ventilators 19 sowie des weiteren elektrischen Heizelements 17 vorgesehen sind.

Wenn die von dem Rahmenelement 3 umgebene Öffnung 7 des Gehäuses 2, 3 bei hochgeschwenktem Abdeckelement 4 in seiner vertikalen ersten Stellung S1 abgedeckt ist, hat die Temperierkörper-Anordnung 1 weitere Öffnungen 11, 12, 13, 14 (siehe auch Fig. 4), die jeweils einen Luftdurchtritt und somit insgesamt eine Luftströmung durch das Gehäuse 2, 3 hindurch ermöglichen.

Am oberen Ende hat das Abdeckelement 4 an seinem oberen Rand eine mittig angeordnete trapezförmige Öffnung 11, die einerseits einen Luftdurchtritt ermöglicht und andererseits als Griff-Aussparung dient, an der man das obere Ende des Abdeckelements 4 ergreifen und dieses von seiner vertikalen ersten Stellung S1 in seine geneigte zweite Stellung S2 und wieder zurück bewegen kann.

Zwischen dem Bedienfeld 19 und dem Rahmenelement 3 befindet sich eine horizontale schlitzartige Öffnung 12. Bei hochgeschwenktem Abdeckelement 4 in seiner vertikalen ersten Stellung S1 und abgedeckter Öffnung 7 ist das Abdeckelement 4 von einem Spalt 13 umgeben. Der Spalt 13 erstreckt sich in seinem unteren horizontalen Bereich sowie in seinen beiden vertikalen Bereichen zwischen dem Rahmenelement 3 und dem Abdeckelement 4 und in seinem oberen horizontalen Bereich zwischen dem Bedienfeld 19 und dem Abdeckelement 4.

Die Lufteintrittsöffnung des Ventilators 9 befindet sich im Innern des Gehäuses 2, 3 hinter dem oberen horizontalen Bereich des Spalts 13, wobei sich die Mitte der Lufteintrittsöffnung des Ventilators 9 auf einer Höhe befindet, die zwischen der Höhe der schlitzartigen Öffnung 12 und der Höhe des oberen horizontalen Bereichs des Spalts 13 liegt.

Weitere optionale Öffnungen 14 sind im unteren Bereich des Abdeckelements 14 vorgesehen.

Die Temperierkörper-Anordnung 1 enthält in ihrem Trägerelement 2 und/oder in ihrem Rahmenelement 3 angeordnete Wasserzufuhr-Anschlüsse 15 mit Sprühdüsen und/oder Zerstäubungsdüsen. Ausserdem enthält die Temperierkörper-Anordnung 1 im unteren Bereich ihres Rahmenelements 3 einen Wasserabfuhr-Anschluss 16 mit einer Wasser-Auffangpfanne 18. Die Wasserzufuhr-Anschlüsse 15 dienen zur Befeuchtung des Innern des Gehäuses 2, 3 und der Wasserabfuhr-Anschluss 16 zur Entfeuchtung des Innern des Gehäuses 2, 3. Das Registerpaket RR und die durch das elektrische Heizelement EE gebildete Oberfläche an der Innenseite 4a des Abdeckelements 4 sind aus Polymermaterial gebildet.

Das in Fig. 1 gezeigte erste Ausführungsbeispiel der erfindungsgemässen Temperierkörper-Anordnung 1 ermöglicht einen sehr vielseitigen Betrieb zur Temperierung eines Raumes, an bzw. in dessen Wand die Temperierkörper-Anordnung 1 angeordnet ist. Sie kann einerseits zum **Heizen oder Kühlen** und andererseits zum **Befeuchten oder Entfeuchten** der Raumluft verwendet werden.

Beim **Heizen** wird das Registerpaket RR mit warmem bis heissem Wasser durchströmt. Alternativ oder ergänzend wird dem elektrischen Heizelement EE elektrischer Strom zugeführt. Die durch das Registerpaket RR und/oder das elektrische Heizelement EE durch Strahlung und Wärmeleitung ins Innere des Gehäuses 2, 3 abgegebene Wärme führt zu einer Erhöhung der Temperatur im Innern des Gehäuses 2, 3, wodurch eine natürliche Konvektion über die beiden vertikalen Bereiche des Spalts 13 sowie über die optionalen Öffnungen 14 der Temperierkörper-Anordnung 1 in Gang gesetzt wird. Die im Gehäuse 2, 3 erwärmte Luft gelangt so über die oberen Öffnungen der Temperierkörper-Anordnung 1 in den Raum, wodurch die Raumluft erwärmt wird, und gelangt über die unteren Öffnungen der Temperierkörper-Anordnung 1 wieder zurück in das Gehäuse 2, 3.

Bei Bedarf kann diese natürliche Konvektion durch den Ventilator 9 verstärkt oder umgekehrt werden. Der Ventilator 9 fördert hierfür die Luft im Gehäuse 2, 3 von unten nach oben (in Fig. 1 nicht gezeigt) oder von oben nach unten (in Fig. 1 gezeigt). Um die durch das Registerpaket RR und das elektrische Heizelement EE erzeugte Heizleistung noch zu verstärken, kann das weitere Heizelement 17 noch zusätzlich aktiviert werden, wodurch die durch den Ventilator 9 geförderte Luft noch weiter erwärmt wird.

Beim **Kühlen** wird das Registerpaket RR mit kühlem bis kaltem Wasser durchströmt. Dem elektrischen Heizelement EE wird kein elektrischer Strom zugeführt. Die durch das Registerpaket RR durch Strahlung und Wärmeleitung im Innern des Gehäuses 2, 3 entzogene Wärme führt zu einer Absenkung der Temperatur im Innern des Gehäuses 2, 3, wodurch eine natürliche Konvektion über die beiden vertikalen Bereiche des Spalts 13 sowie über die optionalen Öffnungen 14 der Temperierkörper-Anordnung 1 in Gang gesetzt wird. Die im Gehäuse 2, 3 abgekühlte Luft gelangt so über die unteren Öffnungen der Temperierkörper-Anordnung 1 in den Raum, wodurch die Raumluft gekühlt wird, und gelangt über die oberen Öffnungen der Temperierkörper-Anordnung 1 wieder zurück in das Gehäuse 2, 3.

Bei Bedarf kann auch hier diese natürliche Konvektion durch den Ventilator 9 verstärkt oder umgekehrt werden. Der Ventilator 9 fördert hierfür die Luft im Gehäuse 2, 3 von oben nach unten (in Fig. 1 gezeigt) oder von unten nach oben (in Fig. 1 nicht gezeigt).

Beim **Befeuchten** der Luft wird das Registerpaket RR mit heissem Wasser durchströmt. Die Temperatur des heissen Wassers sollte möglichst weit über dem Taupunkt der Luft mit dem angestrebten Feuchtigkeitsgehalt liegen. Alternativ oder ergänzend wird dem elektrischen Heizelement EE elektrischer Strom zugeführt. Gleichzeitig wird über die in dem Trägerelement 2 und/oder in dem Rahmenelement 3 angeordneten Wasserzufuhr-Anschlüsse 15 über die Sprühdüsen und/oder Zerstäubungsdüsen Wasser ins Innere des Gehäuses 2, 3 abgegeben. Das in Form von Wassertröpfchen in der Luft oder als benetzender Wasserfilm auf dem Registerpaket RR und/oder auf dem elektrischen Heizelement EE in dem Gehäuse vorliegende Wasser wird durch die Heizleistung des Registerpakets RR und/oder des elektrischen Heizelements EE verdampft. Die durch das Registerpaket RR und/oder das elektrische Heizelement EE zusätzlich zur Verdampfungsleistung ins Innere des Gehäuses 2, 3 abgegebene Wärme führt auch hier zu einer Erhöhung der Temperatur der befeuchteten Luft im Innern des Gehäuses 2, 3, wodurch eine natürliche Konvektion über die Öffnungen 11, 12 und 13 sowie über die optionalen Öffnungen 14 der Temperierkörper-Anordnung 1 in Gang gesetzt wird. Die im Gehäuse 2, 3 erwärmte und befeuchtete Luft gelangt so über die oberen Öffnungen der Temperierkörper-Anordnung 1 in den Raum, wodurch die Raumluft erwärmt und befeuchtet wird, und gelangt über die unteren Öffnungen der Temperierkörper-Anordnung 1 wieder zurück in das Gehäuse 2, 3.

Bei Bedarf kann diese natürliche Konvektion durch den Ventilator 9 verstärkt oder umgekehrt werden. Der Ventilator 9 fördert hierfür die erwärmte und befeuchtete Luft im Gehäuse 2, 3 von unten nach oben (in Fig. 1 nicht gezeigt) oder von oben nach unten (in Fig. 1 gezeigt). Um die durch das Registerpaket RR und das elektrische Heizelement EE erzeugte Heizleistung noch zu verstärken, kann auch hier das weitere Heizelement 17 zusätzlich aktiviert werden, wodurch die durch den Ventilator 9 geförderte Luft noch weiter erwärmt wird. Sollten in dem Luftstrom noch nicht verdampfte Wassertröpfchen vorhanden sein, werden diese an dem weiteren Heizelement 17 verdampft.

Beim **Entfeuchten** der Luft wird das Registerpaket RR mit kaltem Wasser durchströmt. Die Temperatur des kalten Wassers sollte möglichst weit unter dem Taupunkt der Luft mit dem angestrebten Feuchtigkeitsgehalt liegen. Alternativ oder ergänzend wird dem thermoelektrischen Kühlelement EE elektrischer Strom zugeführt. Das durch die Kühlleistung des Registerpakets RR und/oder des thermoelektrischen Kühlelements EE in Form von Wassertröpfchen in der Luft oder als benetzender Wasserfilm auf dem Registerpaket RR und/oder auf dem thermoelektrischen Kühlelement EE in dem Gehäuse anfallende kondensierte Wasser gelangt durch die Wirkung der Schwerkraft über die Wasser-Auffangpfanne 18 im unteren Bereich des Rahmenelements 3 in den Wasserabfuhr-Anschluss 16 und wird abgeführt. Die durch das Registerpaket RR und/oder das thermoelektrische Kühlelement EE zusätzlich zur Kondensationsleistung dem Innern des Gehäuses 2, 3 entzogene Wärme führt zu einer Absenkung der Temperatur der entfeuchteten Luft im Innern des Gehäuses 2, 3, wodurch eine natürliche Konvektion über die beiden vertikalen Bereiche des Spalts 13 sowie über die optionalen Öffnungen 14 der Temperierkörper-Anordnung 1 in Gang gesetzt wird. Die im Gehäuse 2, 3 abgekühlte und entfeuchtete Luft gelangt so über die unteren Öffnungen der Temperierkörper-Anordnung 1 in den Raum, wodurch die Raumluft abgekühlt und entfeuchtet wird, und gelangt über die oberen Öffnungen der Temperierkörper-Anordnung 1 wieder zurück in das Gehäuse 2, 3.

Bei Bedarf kann diese natürliche Konvektion durch den Ventilator 9 verstärkt oder umgekehrt werden. Der Ventilator 9 fördert hierfür die abgekühlte und entfeuchtete Luft im Gehäuse 2, 3 von oben nach unten (in Fig. 1 gezeigt) oder von unten nach oben (in Fig. 1 nicht gezeigt). Beim Entfeuchten, d.h. Kondensieren von Wasserdampf im Innern des Gehäuses 2, 3, bevorzugt man die in Fig. 1 dargestellte Verstärkung der natürlichen Konvektion durch den Ventilator. Dadurch werden im Innern des Gehäuses 2, 3 in der Luft schwebende Wassertröpfchen und der benetzende Wasserfilm auf dem Registerpaket RR (und/oder auf dem thermoelektrischen Kühlelement EE) nach unten geblasen, wodurch (ein Grossteil des Kondenswassers) das Kondenswasser letztendlich in die Wasserauffang-Pfanne 18 abtropft.

In **Fig. 2** ist ein zweites Ausführungsbeispiel der erfindungsgemässen Temperierkörper-Anordnung 1 gezeigt. Die Temperierkörper-Anordnung 1 ist auf einem Boden B und an einer Wand W angeordnet. Sie enthält ein Trägerelement 2, ein Rahmenelement 3, ein Abdeckelement 4 sowie ein von einem Wärmeträgerfluid durchströmbares Registerpaket RR und ein von einem elektrischen Strom durchströmbares elektrisches Heizelement EE.

Der Aufbau des zweiten Ausführungsbeispiels stimmt in weiten Teilen mit dem Aufbau des ersten Ausführungsbeispiels überein. Sämtliche Elemente des in Fig. 2 gezeigten zweiten Ausführungsbeispiels, die denen des in Fig. 1 gezeigten ersten Ausführungsbeispiels 1 entsprechen, tragen in Fig. 2 dieselben Bezugszeichen wie in Fig. 1.

Das zweite Ausführungsbeispiel unterscheidet sich von dem ersten Ausführungsbeispiel erstens dadurch, dass das Registerpaket RR nur aus vier Registern RR1, RR2, RR3, RR4 zusammengesetzt ist und dadurch weniger dick als das Registerpaket RR von Fig. 1 ist.

Das zweite Ausführungsbeispiel unterscheidet sich von dem ersten Ausführungsbeispiel zweitens dadurch, dass das Registerpaket RR an seiner dem Abdeckelement 4 zugewandten Seite eine vertikale Zwischenwand VZW aufweist, die sich vom unteren Ende des Ventilators 9 bis zum unteren Ende des Registerpakets RR erstreckt. Diese vertikale Zwischenwand VZW trennt das Innere des Gehäuses 2, 3 in eine hintere Kammer K3, welche das Registerpaket RR enthält, und eine vordere Kammer K4.

Das zweite Ausführungsbeispiel unterscheidet sich von dem ersten Ausführungsbeispiel drittens dadurch, dass ein Aufhängungsmittel 8 im Innern des Gehäuses 2, 3 in der vorderen Kammer K4 vorgesehen ist. Dieses Aufhängungsmittel 8 ist ein sich in horizontaler Richtung parallel zur Ebene des Registerpakets RR (d.h. senkrecht zur Zeichnungsebene der Fig. 1) erstreckender Bügel 8, der an der vertikalen Zwischenwand ZW befestigt ist. An diesem Bügel 8 kann ein Handtuch H aufgehängt werden, das dann in der vorderen Kammer K4 von dem Bügel 8 herabhängt.

Das zweite Ausführungsbeispiel unterscheidet sich von dem ersten Ausführungsbeispiel viertens dadurch, dass keine Wasserzufuhr-Anschlüsse 15 mit Sprühdüsen und/oder Zerstäubungsdüsen vorgesehen sind.

Das zweite Ausführungsbeispiel unterscheidet sich von dem ersten Ausführungsbeispiel fünftens dadurch, dass eine horizontale Zwischenwand HZW vorgesehen ist, die sich zwischen dem Ventilator 9 und dem Abdeckelement 4 erstreckt. Die horizontale Zwischenwand HZW verhindert eine Kurzschluss-Strömung der aus dem Ventilator 9 austretenden Luft über die Öffnungen 12 und 13.

Das in Fig. 2 gezeigte zweite Ausführungsbeispiel der erfindungsgemässen Temperierkörper-Anordnung 1 ermöglicht das Trocknen und Erwärmen eines Handtuchs H. Darüber hinaus kann sie ähnlich wie das erste Ausführungsbeispiel einerseits zum **Heizen oder Kühlen** und andererseits zum **Befeuchten oder Entfeuchten** der Raumluft verwendet werden.

Das **Heizen, Kühlen oder Entfeuchten** erfolgen dabei in dem durch die hintere Kammer K1 gebildeten Teil des Gehäuses 2, 3 ähnlich wie das Heizen, Kühlen oder Entfeuchten in dem gesamten Gehäuse 2, 3 bei dem ersten Ausführungsbeispiel. Das zum Heizen, Kühlen und Entfeuchten in Fig. 1 Gesagte gilt entsprechend für das Heizen, Kühlen und Entfeuchten gemäss Fig. 2.

Beim **Befeuchten** der Luft wird in dem zweiten Ausführungsbeispiel gemäss Fig. 2 das Registerpaket RR mit heissem Wasser durchströmt. Die Temperatur des heissen Wassers sollte wieder möglichst weit über dem Taupunkt der Luft mit dem angestrebten Feuchtigkeitsgehalt liegen. Alternativ oder ergänzend wird dem elektrischen Heizelement EE elektrischer Strom zugeführt. Gleichzeitig wird über das auf dem Bügel 8 in der vorderen Kammer K2 hängende nasse Handtuch H Wasser ins Innere des Gehäuses 2, 3 abgegeben. Das in Form von Wassertröpfchen in der Luft oder als Wassertropfen und/oder als benetzender Wasserfilm auf der vertikalen Zwischenwand ZW oder auf dem elektrischen Heizelement EE in dem Gehäuse vorliegende Wasser wird durch die Heizleistung des Registerpakets RR und/oder des elektrischen Heizelements EE verdampft. Die durch das Registerpaket RR und/oder das elektrische Heizelement EE zusätzlich zur Verdampfungsleistung ins Innere des Gehäuses 2, 3 abgegebene Wärme führt auch hier zu einer Erhöhung der Temperatur der befeuchteten Luft im Innern des Gehäuses 2, 3, wodurch eine natürliche Konvektion über die Öffnungen 11, 12 und 13 sowie über die optionalen Öffnungen 14 der Temperierkörper-Anordnung 1 in Gang gesetzt wird. Die in der vorderen Kammer K4 des Gehäuses 2, 3 erwärmte und befeuchtete Luft gelangt so über die oberen Öffnungen der Temperierkörper-Anordnung 1 in den Raum, wodurch die Raumluft erwärmt und befeuchtet wird, und gelangt über die unteren Öffnungen der Temperierkörper-Anordnung 1 wieder zurück in das Gehäuse 2, 3.

Bei Bedarf kann diese natürliche Konvektion durch den Ventilator 9 verstärkt oder umgekehrt werden. Der Ventilator 9 fördert hierfür die von dem nassen Handtuch H stammende erwärmte und befeuchtete Luft in der vorderen Kammer K4 von unten nach oben (in Fig. 1 nicht gezeigt) oder bevorzugt von oben nach unten (in Fig. 1 gezeigt).

Um die durch das Registerpaket RR und das elektrische Heizelement EE erzeugte Trocknungsleistung **beim Trocknen des Handtuchs H und Befeuchten des Raums** noch zu verstärken, kann auch hier das weitere Heizelement 17 zusätzlich aktiviert werden, wodurch die durch den Ventilator 9 geförderte Luft noch stärker als durch das Registerpaket RR und/oder das elektrische Heizelement EE erwärmt wird. Dabei strömt die von dem Ventilator 9 angetriebene und erwärmte Luft in der vorderen Kammer K4 von oben nach unten an dem aufgehängten Handtuch H entlang. Aus der vorderen Kammer K4 gelangt dabei ein erster Teil dieser erwärmten und durch das Handtuch H befeuchteten Luft über die beiden vertikalen Bereiche des Spalts 13 sowie über den unteren horizontalen Teil des Spalts 13 in den Raum. Ein zweiter Teil dieser erwärmten und durch das Handtuch H befeuchteten Luft aus der vorderen Kammer K4 gelangt im unteren Bereich des Gehäuses 2, 3 von der vorderen Kammer K4 in die hintere Kammer K3, wird dort von dem warmen Registerpaket RR erwärmt und steigt in der hinteren Kammer K3 am Registerpaket RR entlang nach oben, um schliesslich über die horizontale schlitzartige Öffnung 12 in den Raum zu gelangen.

Von dem nassen Handtuch H herabtropfendes Wasser gelangt direkt in die Wasserauffang-Pfanne 18 und von dort in den Wasserabfuhr-Anschluss 16 und wird abgeführt.

In **Fig. 3** ist ein drittes Ausführungsbeispiel der erfindungsgemässen Temperierkörper-Anordnung 1 gezeigt. Die Temperierkörper-Anordnung 1 ist auf einem Boden B und an einer Wand W angeordnet. Sie enthält ein Trägerelement 2, ein Rahmenelement 3, ein Abdeckelement 4 sowie ein von einem elektrischen Strom durchströmbares elektrisches Heizelement EE.

Der Aufbau des dritten Ausführungsbeispiels stimmt in weiten Teilen mit dem Aufbau des ersten und zweiten Ausführungsbeispiels überein. Sämtliche Elemente des in Fig. 3 gezeigten dritten Ausführungsbeispiels, die denen der in Fig. 1 und in Fig. 2 gezeigten Ausführungsbeispiele entsprechen, tragen in Fig. 3 dieselben Bezugszeichen wie in Fig. 1 oder in Fig. 2.

Das dritte Ausführungsbeispiel unterscheidet sich von dem zweiten Ausführungsbeispiel erstens dadurch, dass kein Registerpaket RR vorhanden ist.

Das dritte Ausführungsbeispiel unterscheidet sich von dem zweiten Ausführungsbeispiel zweitens dadurch, dass keine vertikale Zwischenwand VZW vorhanden ist.

Das dritte Ausführungsbeispiel unterscheidet sich von dem zweiten Ausführungsbeispiel drittens dadurch, dass ein weiteres Aufhängungsmittel 8 vorgesehen ist, das an dem Trägerelement 2 befestigt ist.

Das dritte Ausführungsbeispiel unterscheidet sich von dem zweiten Ausführungsbeispiel viertens dadurch, dass eine horizontale Zwischenwand HZW wie bei dem ersten Ausführungsbeispiel vorgesehen ist, die sich im oberen Teil des Gehäuses 2, 3 quer zwischen dem Trägerelement 2 und dem Rahmenelement 3 erstreckt. Diese horizontale Zwischenwand HZW trennt das Innere des Gehäuses 2, 3 in eine obere Kammer K1, in welcher sich der Ventilator 9 befindet, und eine untere Kammer K2, in welcher sich die beiden Aufhängungsmittel bzw. Bügel 8 und zwei daran aufgehängte Handtücher H1 und H2 befinden. Die horizontale Zwischenwand HZW verhindert eine Kurzschluss-Strömung der aus dem Ventilator 9 austretenden Luft über die Öffnungen 12 und 13.

Das in Fig. 3 gezeigte dritte Ausführungsbeispiel der erfindungsgemässen Temperierkörper-Anordnung 1 ermöglicht in erster Linie bei eingeschaltetem elektrischem Heizelement EE das **Trocknen und Erwärmen eines oder mehrerer Handtücher H1, H2.** Darüber hinaus kann sie ähnlich wie das erste Ausführungsbeispiel einerseits zum **Heizen** und andererseits zum **Befeuchten** der Raumluft verwendet werden. Dabei ist eine durch den Ventilator 9 erzeugte Zwangskonvektion der Luft durch das Gehäuse 2, 3 von oben nach unten vorgesehen.

Bei Bedarf kann das am Ventilator 9 angeordnete weitere Heizelement 17 eingeschaltet werden, wodurch die Heizleistung des Heizelements EE und somit die Trocknungsleistung der Temperierkörper-Anordnung 1 noch weiter erhöht werden kann.

In **Fig. 4** eine schematische Vorderansicht (Frontansicht) der erfindungsgemässen Temperierkörper-Anordnung 1 von Fig. 1, Fig. 2 und Fig. 3 gezeigt. Man erkennt die Wand W und das Abdeckelement 4 der Temperierkörper-Anordnung 1. Oberhalb des Abdeckelements 4 erstreckt sich das Bedienfeld 19 mit Bedienelementen B1, B2, B3, B4, B5, B6. In der in Fig. 1 gezeigten Ansicht ist die von dem Rahmenelement 3 umgebene Öffnung 7 des Gehäuses 2, 3 (siehe Fig. 1) bei hochgeschwenktem Abdeckelement 4 in seiner vertikalen ersten Stellung S1 abgedeckt. Die Temperierkörper-Anordnung 1 hat weitere Öffnungen 11, 12, 13, 14 (siehe auch Fig. 1), die jeweils einen Luftdurchtritt und somit insgesamt eine Luftströmung durch das Gehäuse 2, 3 hindurch ermöglichen.

Am oberen Ende hat das Abdeckelement 4 an seinem oberen Rand eine mittig angeordnete trapezförmige Öffnung 11, die einerseits einen Luftdurchtritt ermöglicht und andererseits als Griff-Aussparung dient, an der man das obere Ende des Abdeckelements 4 ergreifen und dieses von seiner vertikalen ersten Stellung S1 in seine geneigte zweite Stellung S2 und wieder zurück bewegen kann.

In **Fig. 5A, 5B und 5C** sind ein viertes Ausführungsbeispiel der erfindungsgemässen Temperierkörper-Anordnung 1 gezeigt. Die Temperierkörper-Anordnung 1 enthält eine untere Temperierkörper-Anordnung 1a und eine obere Temperierkörper-Anordnung 1b. Die Temperierkörper-Anordnung 1 ist über einem Boden B und an einer Wand W angeordnet. Sie enthält ein Trägerelement 2, ein Rahmenelement 3', ein Abdeckelement 4 sowie ein von einem elektrischen Strom durchströmbares elektrisches Heizelement EE.

Der Aufbau des vierten Ausführungsbeispiels stimmt in weiten Teilen mit dem Aufbau des dritten Ausführungsbeispiels überein. Sämtliche Elemente des in Fig. 5 gezeigten vierten Ausführungsbeispiels, die denen des in Fig. 3 gezeigten Ausführungsbeispiels entsprechen, tragen in Fig. 5 dieselben Bezugszeichen wie in Fig. 3.

Wie bei dem dritten Ausführungsbeispiel ist auch bei dem vierten Ausführungsbeispiel kein Registerpaket RR (siehe Fig. 1, Fig. 2) vorhanden.

Wie bei dem dritten Ausführungsbeispiel ist keine vertikale Zwischenwand VZW (siehe Fig. 2) vorhanden.

Wie bei dem dritten Ausführungsbeispiel ist ein weiteres Aufhängungsmittel 8 vorgesehen ist, das an dem Trägerelement 2 befestigt ist. Das eine der Aufhängungsmittel 8 gehört zu der unteren Temperierkörper-Anordnung 1a. Das andere der Aufhängungsmittel 8 gehört zu der oberen Temperierkörper-Anordnung 1b.

Das in Fig. 5A, 5B und 5C gezeigte vierte Ausführungsbeispiel der erfindungsgemässen Temperierkörper-Anordnung 1 ermöglicht in erster Linie bei eingeschaltetem elektrischem Heizelement EE das **Trocknen und Erwärmen eines oder mehrerer Handtücher H1, H2.** Darüber hinaus kann sie ähnlich wie das erste Ausführungsbeispiel zum **Heizen** der Raumluft verwendet werden.

Aufgrund der gegenüber den weiter oben beschriebenen ersten drei Ausführungsbeispielen viel grösseren Höhe der Temperierkörper-Anordnung 1 des vierten Ausführungsbeispiels entsteht bei diesem eine natürliche Konvektion von unten nach oben, die stärker als eine entsprechende natürliche Konvektion bei den zuvor beschriebenen Ausführungsbeispielen geringerer Bauhöhe ist.

Zusätzlich kann aber auch durch einen Ventilator 9 (siehe Fig. 1, Fig. 2, Fig. 3) eine zusätzlich erzeugte Zwangskonvektion der Luft durch das Gehäuse 2, 3 von unten nach oben vorgesehen werden.

Alternativ kann aber auch, wie bei den vorgenannten Ausführungsbeispielen, durch einen Ventilator 9 (siehe Fig. 1, Fig. 2, Fig. 3) eine Zwangskonvektion der Luft durch das Gehäuse 2, 3 von oben nach unten vorgesehen werden.

Bei allen vier Ausführungsbeispielen kann das Abdeckelement 4 bezüglich des Trägerelements 2 mittels Gelenkelementen bezüglich des Rahmenelements 3 um eine vertikale Achse oder um eine horizontale Achse an einem Teil des Rahmenelements 3 verdrehbar angeordnet sein. Das Abdeckelement 4 ist somit stets bewegbar zwischen einer ersten Stellung, in welcher das Abdeckelement 4 die Öffnung 7 des Gehäuses 2, 3 abdeckt, und einer zweiten Stellung, in welcher das Abdeckelement 4 die Öffnung 7 des Gehäuses 2, 3 nicht abdeckt.

## Patentansprüche

1. Temperierkörper-Anordnung (1), welche ein Trägerelement (2), ein Rahmenelement (3), ein Abdeckelement (4) sowie mindestens einen von einem Energie transportierenden Medium durchströmbaren Temperierkörper (RR1, RR2, ... RRn; EE) mit einer Zuleitung (5) und einer Ableitung (6) für das Energie transportierende Medium aufweist, wobei das Trägerelement (2) und das Rahmenelement (3) zusammen ein Gehäuse (2, 3) bilden, welches den mindestens einen Temperierkörper (RR1, RR2, ... RRn; EE) umgibt, wobei das Abdeckelement (4) bezüglich des Trägerelements (2) und bezüglich des Rahmenelements (3) beweglich angeordnet ist und bewegbar ist zwischen einer ersten Stellung (S1), in welcher das Abdeckelement (4) eine Öffnung (7) des Gehäuses (2, 3) abdeckt, und einer zweiten Stellung (S2), in welcher das Abdeckelement (4) die Öffnung (7) des Gehäuses (2, 3) nicht abdeckt, wobei sie im Innern des Gehäuses (2, 3) ein Aufhängungsmittel (8) aufweist, an dem intensiv zu temperierende Gegenstände, wie z.B. ein Handtuch, ein Kleidungsstück, Schuhe, etc., im Innern des Gehäuses aufgehängt werden können, und wobei der mindestens eine von dem Energie transportierenden Medium durchströmbare Temperierkörper (RR1, RR2, ..., RRm; EE) einen an dem Abdeckelement (4) angeordneten Temperierkörper (RR1, RR2, ..., RRm; EE) umfasst, **dadurch gekennzeichnet, dass** der mindestens eine Temperierkörper ein von einem Wärmeträgerfluid durchströmbares Rohrregister (RR1, RR2, ..., RRn) mit einer Vorlaufleitung (5) und einer Rücklaufleitung (6) für das Wärmeträgerfluid umfasst.

2. Temperierkörper-Anordnung (1) nach Anspruch 1 , **dadurch gekennzeichnet, dass** der mindestens eine Temperierkörper ein von elektrischem Strom durchströmbares Heizelement oder Kühlelement (EE) mit einer Zuleitung (5) und einer Ableitung (6) für den elektrischen Strom umfasst.

3. Temperierkörper-Anordnung (1) nach Anspruch 1 oder 2, **dadurch gekennzeichnet, dass** das Trägerelement (2) und das Rahmenelement (3) miteinander starr verbunden sind und/oder dass der mindestens eine von dem Energie transportierenden Medium durchströmbare Temperierkörper (RR1, RR2, ..., RRm; EE) einen Temperierkörper (RR1, RR2, ... RRn; EE) mit einer Zuleitung (5) und einer Ableitung (6) für das Energie transportierende Medium umfasst, der in dem Gehäuse (2, 3) angeordnet ist.

4. Temperierkörper-Anordnung (1) nach Anspruch 3, **dadurch gekennzeichnet, dass** mindestens ein von dem Energie transportierenden Medium durchströmbarer Temperierkörper (RR1, RR2, ... RRn; EE) mittels des Gehäuses (2, 3) von der Umgebung der Temperierkörper-Anordnung thermisch entkoppelt ist.

5. Temperierkörper-Anordnung (1) nach einem der Ansprüche 1 bis 4, **dadurch gekennzeichnet, dass** das Abdeckelement (4) mit dem mindestens einen Temperierkörper (RR1, RR2, ..., RRm; EE) thermisch gekoppelt ist und/oder dass der mindestens eine Temperierkörper (RR1, RR2, ..., RRm; EE) an der dem Gehäuse (2, 3) zugewandten Seite des Abdeckelements (4) angeordnet ist.

6. Temperierkörper-Anordnung (1) nach einem der Ansprüche 1 bis 5, **dadurch gekennzeichnet, dass** im Innern des Gehäuses (2, 3) ein Ventilator (9) angeordnet ist und/oder dass das Gehäuse (2, 3) mindestens eine weitere Öffnung (11, 12) aufweist.

7. Temperierkörper-Anordnung (1) nach einem der Ansprüche 1 bis 6, **dadurch gekennzeichnet, dass** zwischen dem Abdeckelement (4) und dem Gehäuse (2, 3) ein Spalt (13) vorliegt, wenn das Abdeckelement (4) in seiner die Öffnung (7) des Gehäuses (2, 3) abdeckenden ersten Stellung (S1) ist.

8. Temperierkörper-Anordnung (1) nach einem der Ansprüche 1 bis 7, **dadurch gekennzeichnet, dass** das Abdeckelement (4) mindestens eine Öffnung (14) aufweist.

9. Temperierkörper-Anordnung (1) nach einem der Ansprüche 1 bis 8, **dadurch gekennzeichnet, dass** sie einen Wasserzufuhr-Anschluss (15) zur Befeuchtung des Innern des Gehäuses (2, 3) aufweist und einen Wasserabfuhr-Anschluss (16) zur Entfeuchtung des Innern des Gehäuses (2, 3) aufweist.

10. Temperierkörper-Anordnung (1) nach einem der Ansprüche 1 bis 9, **dadurch gekennzeichnet, dass** sie ein elektrisches Heizelement (17) aufweist, wobei dass das elektrische Heizelement (17) vorteilhaft dem Ventilator (9) zugeordnet ist.

11. Temperierkörper-Anordnung (1) nach einem der Ansprüche 1 bis 10, **dadurch gekennzeichnet, dass** das mindestens eine Rohrregister (RR1, RR2, ... RRn) aus Polymermaterial gebildet ist.

12. Temperierkörper-Anordnung (1) nach einem der Ansprüche 1 bis 11, **dadurch gekennzeichnet, dass** sie in ein Möbelstück, wie z.B. eine Schrankwand, oder in eine Zwischenwand bzw. einen Raumteiler integrierbar ist und/oder dass sie mindestens einen zusätzlichen Stauraum enthält, der neben dem Gehäuse (2, 3) der Temperierkörper-Anordnung (1) angeordnet und durch eine Zwischenwand von dem Gehäuse (2, 3) getrennt ist, wobei die Zwischenwand vorteilhaft Öffnungen enthält, die einen Luftaustausch zwischen dem mindestens einen zusätzlichen Stauraum und dem Innern des Gehäuses (2, 3) der Temperierkörper-Anordnung (1) ermöglichen.

13. Temperierkörper-Anordnung (1) nach einem der Ansprüche 1 bis 12, **dadurch gekennzeichnet, dass** das Abdeckelement (4) eine Lichtfunktion hat, wobei vorteilhaft vorgesehen ist, dass das Abdeckelement (4) eine passive Lichtfunktion und/oder eine aktive Lichtfunktion enthält.

14. Vorwand-Anordnung, welche eine Temperierkörper-Anordnung (1) gemäss einem der Ansprüche 1 bis 13 enthält, wobei vorteilhaft vorgesehen ist, dass zwischen dem Abdeckelement (4) der Temperierkörper-Anordnung (1) und der Vorwand ein Spalt vorliegt und/oder dass das Abdeckelement (4) und die Vorwand fluchtend/bündig angeordnet sind und/oder dass das Abdeckelement (4), zusätzlich vorteilhaft auch zudem zumindest ein Teil des Gehäuses, aus der Vorwand herausragt.

## Claims

1. Temperature-adjustment-element assembly (1) which has a support element (2), a frame element (3), a cover element (4), together with at least one temperature-adjustment-element (RR1, RR2, ....RRn; EE) available for through-flow by an energy-conveying medium, with a feed pipe (5) and a discharge outlet (6) for the energy-conveying medium, wherein the support element (2) and the frame element (3) together form a housing (2, 3) which encompasses the temperature-adjustment-element or elements (RR1, RR2, ....RRn; EE), wherein the cover element (4) is mounted movably relative to the support element (2) and the frame element (3), and is movable between a first position (S1) in which the cover element (4) covers an opening (7) of the housing (2, 3), and a second position (S2) in which the cover element (4) does not cover an opening (7) of the housing (2, 3), wherein it has inside the housing (2, 3) hanging means (8) on which objects requiring intensive temperature adjustment, such as e.g. a hand towel, an item of clothing, footwear, etc. may be hung inside the housing, and wherein the temperature-adjustment-element or elements (RR1, RR2, ....RRn; EE) available for through-flow by an energy-conveying medium include a temperature-adjustment-element (RR1, RR2, ....RRn; EE) mounted on the cover element (4), **characterised in that** the temperature-adjustment-element or elements include a pipe register (RR1, RR2, ....RRn) available for through-flow by a heat exchanger fluid, with a feed pipe (5) and a return pipe (6) for the heat exchanger fluid.

2. Temperature-adjustment-element assembly (1) according to claim 1, **characterised in that** the temperature-adjustment-element or elements include a heating element or cooling element (EE) through which electrical current may flow, with a supply line (5) and a discharge line (6) for the electrical current.

3. Temperature-adjustment-element assembly (1) according to claim 1 or 2, **characterised in that** the support element (2) and the frame element (3) are rigidly connected to one another and/or that the temperature-adjustment-element or elements (RR1, RR2, ....RRn; EE) available for through-flow by an energy-conveying medium includes or include a temperature-adjustment- element (RR1, RR2, ....RRn; EE), with a feed line (5) and a discharge line (6) for the energy-conveying medium, which is mounted in the housing (2, 3).

4. Temperature-adjustment-element assembly (1) according to claim 3, **characterised in that** at least one temperature-adjustment-element (RR1, RR2, ....RRn; EE) available for through-flow by an energy-conveying medium is thermally decoupled from the environment of the temperature-adjustment-element assembly by means of the housing (2, 3).

5. Temperature-adjustment element assembly (1) according to any of claims 1 to 4, **characterised in that** the cover element (4) is thermally coupled to the temperature-adjustment-element or elements (RR1, RR2, ....RRn; EE) and/or that the temperature-adjustment-element or elements (RR1, RR2, ....RRn; EE) is or are mounted on the side of the cover element (4) facing the housing (2, 3).

6. Temperature-adjustment-element assembly (1) according to any of claims 1 to 5, **characterised in that** a fan (9) is provided in the interior of the housing (2, 3) and/or that the housing (2, 3) has at least one further opening (11, 12).

7. Temperature-adjustment-element assembly (1) according to any of claims 1 to 6, **characterised in that** there is a gap (13) between the cover element (4) and the housing (2, 3) when the cover element (4) is in its first position (S1) covering the opening (7) of the housing (2, 3).

8. Temperature-adjustment-element assembly (1) according to any of claims 1 to 7, **characterised in that** the cover element (4) has at least one opening (14).

9. Temperature-adjustment-element assembly (1) according to any of claims 1 to 8, **characterised in that** it has a water supply port (15) for moistening the inside of the housing (2, 3) and a water discharge port (16) for de-moisturising the inside of the housing (2, 3).

10. Temperature-adjustment-element assembly (1) according to any of claims 1 to 9, **characterised in that** it has an electrical heating element (17), wherein the electrical heating element (17) is advantageously assigned to the fan (9).

11. Temperature-adjustment-element assembly (1) according to any of claims 1 to 110, **characterised in that** the pipe register or registers (RR1, RR2, ....RRn) is or are made of polymer material.

12. Temperature-adjustment-element assembly (1) according to any of claims 1 to 11, **characterised in that** it may be integrated into a piece of furniture, such as e.g. a wall unit or into a partition wall or a room divider, and/or that it contains at least one additional storage space, located next to the housing (2, 3) of the temperature-adjustment-element assembly (1) and separated from the housing (2, 3) by a partition wall, wherein the partition wall advantageously contains openings which allow an exchange of air between the additional storage space or spaces and the interior of the housing (2, 3) of the temperature-adjustment-element assembly (1).

13. Temperature-adjustment-element assembly (1) according to any of claims 1 to 12, **characterised in that** the cover element (4) has a lighting function, wherein advantageously it is provided that the cover element (4) contains a passive lighting function or an active lighting function.

14. Front panel arrangement containing a temperature-adjustment-element assembly (1) according to to any of claims 1 to 13, wherein it is provided advantageously that there is a gap between the cover element (4) of the temperature-adjustment-element assembly (1) and the front panel and/or that the cover element (4) and the front panel are flush and/or that the cover element (4), in addition also advantageously at least a part of the housing, protrudes from the front panel.

## Revendications

1. Agencement de corps thermique (1) qui présente un élément porteur (2), un élément de cadre (3), un élément de recouvrement (4) ainsi qu'au moins un corps thermique (RR1, RR2, ..., RRn ; EE) traversable par un fluide transportant de l'énergie avec une conduite d'amenée (5) et une conduite d'évacuation (6) pour le fluide transportant de l'énergie, dans lequel l'élément porteur (2) et l'élément de cadre (3) forment ensemble un boîtier (2, 3) qui entoure l'au moins un corps thermique (RR1, RR2, ..., RRn ; EE), dans lequel l'élément de recouvrement (4) est agencé de manière mobile par rapport à l'élément porteur (2) et par rapport à l'élément de cadre (3) et est mobile entre une première position (S1), dans laquelle l'élément de recouvrement (4) recouvre une ouverture (7) du boîtier (2, 3), et une seconde position (S2), dans laquelle l'élément de recouvrement (4) ne recouvre pas l'ouverture (7) du boîtier (2, 3), dans lequel il présente à l'intérieur du boîtier (2, 3) un moyen de suspension (8) sur lequel des objets à tempérer de manière intensive, tel qu'une serviette, un vêtement, des chaussures, etc., peuvent être suspendus à l'intérieur du boîtier, et dans lequel l'au moins un corps thermique (RR1, RR2, ..., RRm ; EE) traversable par le fluide transportant de l'énergie comporte un corps thermique (RR1, RR2, ..., RRm ; EE) agencé au niveau de l'élément de recouvrement (4), **caractérisé en ce que** l'au moins un corps thermique comporte un registre de tube (RR1, RR2, ..., RRn) traversable par un fluide caloporteur avec une conduite d'amenée (5) et une conduite d'évacuation (6) pour le fluide caloporteur.

2. Agencement de corps thermique (1) selon la revendication 1, **caractérisé en ce que** l'au moins un corps thermique comporte un élément chauffant ou élément de refroidissement (EE) traversable par du courant électrique avec une conduite d'amenée (5) et une conduite d'évacuation (6) pour le courant électrique.

3. Agencement de corps thermique (1) selon la revendication 1 ou 2, **caractérisé en ce que** l'élément porteur (2) et l'élément de cadre (3) sont reliés entre eux rigidement et/ou que l'au moins un corps thermique (RR1, RR2, ..., RRm ; EE) traversable par le fluide transportant de l'énergie comporte un corps thermique (RR1, RR2, ..., RRn ; EE) avec une conduite d'amenée (5) et une conduite d'évacuation (6) pour le fluide transportant de l'énergie qui est agencé dans le boîtier (2, 3).

4. Agencement de corps thermique (1) selon la revendication 3, **caractérisé en ce qu'**au moins un corps thermique (RR1, RR2, ..., RRn ; EE) traversable par le fluide transportant de l'énergie est découplé thermiquement de l'environnement de l'agencement de corps thermique au moyen du boîtier (2, 3).

5. Agencement de corps thermique (1) selon l'une des revendications 1 à 4, **caractérisé en ce que** l'élément de recouvrement (4) est couplé thermiquement à l'au moins un corps thermique (RR1, RR2, ..., RRm; EE) et/ou que l'au moins un corps thermique (RR1, RR2, ..., RRm ; EE) est agencé au niveau du côté tourné vers le boîtier (2, 3) de l'élément de recouvrement (4).

6. Agencement de corps thermique (1) selon l'une des revendications 1 à 5, **caractérisé en ce qu'**un ventilateur (9) est agencé à l'intérieur du boîtier (2, 3) et/ou que le boîtier (2, 3) présente au moins une autre ouverture (11, 12).

7. Agencement de corps thermique (1) selon l'une des revendications 1 à 6, **caractérisé en ce qu'**une fente (13) se présente entre l'élément de recouvrement (4) et le boîtier (2, 3) lorsque l'élément de recouvrement (4) est dans sa première position (S1) recouvrant l'ouverture (7) du boîtier (2, 3).

8. Agencement de corps thermique (1) selon l'une des revendications 1 à 7, **caractérisé en ce que** l'élément de recouvrement (4) présente au moins une ouverture (14).

9. Agencement de corps thermique (1) selon l'une des revendications 1 à 8, **caractérisé en ce qu'**il présente un raccord d'amenée d'eau (15) pour l'humidification de l'intérieur du boîtier (2, 3) et présente un raccord d'évacuation d'eau (16) pour la déshumidification de l'intérieur du boîtier (2, 3).

10. Agencement de corps thermique (1) selon l'une des revendications 1 à 9, **caractérisé en ce qu'**il présente un élément chauffant (17) électrique, dans lequel l'élément chauffant (17) électrique est avantageusement associé au ventilateur (9).

11. Agencement de corps thermique (1) selon l'une des revendications 1 à 10, **caractérisé en ce que** l'au moins un registre de tube (RR1, RR2, ..., RRn) est formé en matériau polymère.

12. Agencement de corps thermique (1) selon l'une des revendications 1 à 11, **caractérisé en ce qu'**il peut être intégré dans un meuble tel qu'une paroi d'armoire, ou dans une paroi intermédiaire ou un séparateur d'espace et/ou qu'il contient au moins un espace de rangement supplémentaire qui est agencé à côté du boîtier (2, 3) de l'agencement de corps thermique (1) et est séparé par une paroi intermédiaire du boîtier (2, 3), dans lequel la paroi intermédiaire contient avantageusement des ouvertures qui permettent un échange d'air entre l'au moins un espace de rangement supplémentaire et l'intérieur du boîtier (2, 3) de l'agencement de corps thermique (1).

13. Agencement de corps thermique (1) selon l'une des revendications 1 à 12, **caractérisé en ce que** l'élément de recouvrement (4) présente une fonction lumineuse, dans lequel il est avantageusement prévu que l'élément de recouvrement (4) contienne une fonction lumineuse passive et/ou une fonction lumineuse active.

14. Agencement de paroi avant qui contient un agencement de corps thermique (1) selon l'une des revendications 1 à 13, dans lequel il est avantageusement prévu qu'une fente se présente entre l'élément de recouvrement (4) de l'agencement de corps thermique (1) et la paroi avant et/ou que l'élément de recouvrement (4) et la paroi avant soient agencés en alignement/à fleur et/ou que l'élément de recouvrement (4), en outre avantageusement aussi de plus au moins une partie du boîtier, dépasse de la paroi avant.
